# EUROPÄISCHE PATENTSCHRIFT

(11) **EP 0 359 791 B1**
(45) Veröffentlichungstag und Bekanntmachung des Hinweises auf die Patenterteilung: **29.01.1992**
(21) Anmeldenummer: 89902627.2
(22) Anmeldetag: 23.02.1989
(51) Int. Cl.: F02D 41/14

(54) **VERFAHREN UND SYSTEM ZUM EINSTELLEN DES LAMBDA-WERTES**
PROCESS AND SYSTEM FOR ADJUSTING THE LAMBDA VALUE
PROCEDE ET SYSTEME POUR LE REGLAGE DE LA VALEUR LAMBDA

(30) Priorität: 16.03.1988 DE 3808696
(43) Veröffentlichungstag der Anmeldung: 28.03.1990
(73) Patentinhaber: ROBERT BOSCH GMBH, 70442 Stuttgart (DE)
(72) Erfinder: KLENK, Martin, D-7150 Backnang (DE); LINDER, Ernst, D-7130 Mühlacker (DE); MOSER, Winfried, D-7140 Ludwigsburg (DE)
(86) Internationale Anmeldenummer: DE8900099
(87) Internationale Veröffentlichungsnummer: WO8908777

(56) Entgegenhaltungen:
- EP-A- 176 967
- EP-A- 0 272 814
- DE-A- 3 231 122
- Patent Abstracts of Japan, vol 12, no,315 (M-735)(3162) 26 August 1988
- Patent Abstracts of Japan, vol.11,no.321 1,4,8 (M-633) (2768) 20 October 1987
- Patent Abstracts of Japan, vol. 10, No.311 1,3,5,6,9,10 (M528) (2367) 23 October 1986

## Beschreibung

Die Erfindung betrifft ein Verfahren und ein System zum Einstellen des Lambda-Wertes des einer Brennkraftmaschine zuzuführenden Luft-/Kraftstoffgemisches beim Übergang vom unteren Lastbereich in den oberen Lastbereich.

### Stand der Technik

Aus DE-A-33 41 720 sind ein solches Verfahren und ein solches Einstellsystem bekannt. Das System weist ein Verstellmittel auf, das abhängig vom jeweiligen Wert eines ihm zugeführten Fahrpedal-Stellungssignales ein Verstellsignal an ein Drosselklappen-Stellglied ausgibt zum Einstellen der der Brennkraftmaschine zuzuführenden Luftmenge so, daß unterhalb einem Stellungs-Schwellwert des Fahrpedal-Stellungssignales, der die Grenze zwischen unterem und oberem Lastbereich markiert, ein mageres Luft-/Kraftstoffgemisch erhalten wird. Das System arbeitet so, daß kurz vor Erreichen des Schwellwertes die Drosselklappe ganz geöffnet wird. Ist schließlich Übereinstimmung zwischen Schwellwert und dem Wert des Fahrpedal-Stellungssignales erreicht, wird die Drosselklappe um einen vorgegebenen Wert zurückgestellt, der von der Drehzahl und der Fahrpedalstellung abhängen kann. Das Zurückstellen erfolgt in solchem Ausmaß, daß im oberen Lastbereich ein fettes Gemisch erhalten wird, und zwar auch dann, wenn bei weiterer Erhöhung des Wertes des Fahrpedal-Stellungssignales über den Stellungsschwellwert hinaus die Drosselklappe wieder weiter geöffnet wird.

Der Betrieb bei einem Lambda-Wert kleiner 1 im oberen lastbereich hat erhöhte Schadstoffemission zur Folge.
Nach der JP-A-61 123 735 sind für kleine Drosselklappenwinkel λ<1 und für größer λ=1 an zusteuern.
Der Erfindung liegt die Aufgabe zugrunde, ein Verfahren und ein System zum Einstellen des Lambda-Wertes des einer Brennkraftmaschine zuzuführenden Luft-/Kraftstoffgemisches beim Übergang vom unteren Lastbereich in den oberen Lastbereich und umgekehrt anzugeben, welches Verfahren bzw. welches System zu geringer Schadstoffemission führen.

### Vorteile der Erfindung

Die Erfindung ist für das Verfahren durch die Merkmale von Anspruch 1 und für das System durch die Merkmale von Anspruch 4 gegeben. Vorteilhafte Weiterbildungen und Ausgestaltungen sind Gegenstand der Unteransprüche.

Das erfindungsgemäße Verfahren und das erfindungsgemäße Einstellsystem unterscheiden sich u.a. vom Stand der Technik dadurch, daß für Werte des Fahrpedal-Stellungssignales oberhalb dem Stellungs-Schwellwert zumindest bei stationärem Betrieb Verstellsignale solcher Größe ausgegeben werden, daß ein im wesentlichen stöchiometrisches Gemisch erhalten wird. Im unteren Lastbereich, d. h. unterhalb dem Stellungs-Schwellwert des Fahrpedal-Stellungssignales werden somit Lambda-Werte größer 1 erhalten, während im oberen Lastbereich der Wert Lambda gleich 1 eingestellt wird. An einer Brennkraftmaschine, die mit einem Katalysator ausgerüstet ist, werden dadurch auch im oberen Lastbereich niedrige Schadstoffwerte erzielt.

In den nebengeordneten Ansprüchen 1 und 4 ist in Bezug auf das Einstellen des Lambda-Wertes von 1 die Einschränkung "zumindest bei stationärem Betrieb" genannt. Der Grund für diese Einschränkung liegt darin, daß es im oberen Lastbereich, genauso wie übrigens auch im unteren Lastbereich möglich ist, daß das Fahrpedal über längere Zeitabschnitte unverändert gehalten wird, während es genausogut möglich ist, daß beschleunigt oder verzögert wird, ohne den Bereich zu verlassen. Ersteres wird stationärer Betrieb, letzteres wird instationärer Betrieb genannt. Als Zeitspannz, innerhalb der keine Veränderung der Fahrpedalstellung erfolgen soll, damit von stationärem Betrieb gesprochen wird, wird in der Regel der Zeitraum angesehen, innerhalb dem mehrere Motorumdrehungen erfolgen. Bei instationärem Betrieb wird wegen üblicherweise geforderten Laufruheeigenschaften zweckmäßigerweise die Einstellung auf Lambda gleich 1 verlassen.

Um gute Laufruhe zu erzielen, weist das Verstellmittel gemäß einer vorteilhaften Weiterbildung ein Übergangsmittel auf, das beim Übergang von einem Verstellsignal für den mageren Betrieb auf ein solches für stöchiometrischen Betrieb oder umgekehrt einen allmählichen Übergang innerhalb einer vorgegebenen Zeitspanne bewirkt. Dadurch sind Drehmomentsprünge ausgeschlossen, wie sie auftreten könnten, wenn sprunghaft von magerem Betrieb auf stöchiometrischen Betrieb geschaltet würde.

In Anbetracht der heute üblichen Motorelektronik, die vielfach mit Mikrocomputern arbeitet, ist es von Vorteil, alle Funktionsmittel durch die Funktionen eines solchen Mikrocomputers zu realisieren. Dann ist es auch von Vorteil, einen Verstellsignalspeicher zu verwenden, der adressierbar über Werte des Fahrpedal-Stellungssignales für mageren und für stöchiometrischen Betrieb jeweils einen Satz Verstellwerte speichert. Werden jedoch sehr schnell arbeitende Mikrocomputer verwendet, können die Verstellwerte auch über einen mathematischen Zusammenhang aus dem jeweiligen Wert des Fahrpedal-Stellungssignales berechnet werden.

Um besonders niedrige Schadstoffwerte zu erzielen, ist es von Vorteil, insbesondere bei stöchiometrischem Betrieb den Lambda-Wert zu regeln.

### Zeichnung

Ein Ausführungsbeispiel der Erfindung ist in der Zeichnung dargestellt und wird in der nachfolgenden Beschreibung näher erläutert. Es zeigen:
Fig. 1 ein als Blockschaltbild dargestelltes Funktionsdiagramm eines Einstellsystems;
Fig. 2a und 2b über die Fahrpedalstellung korrelierte Diagramme betreffend die Abhängigkeit des Lambda-Wertes von der Fahrpedalstellung bzw. des Drosselklappenwinkels von der Fahrpedalstellung; und
Fig. 3a, b und c zeitkorrelierte Signalverläufe von Fahrpedalstellung, Lambda-Wert und Drosselklappenwinkel für den Übergang vom unteren Lastbereich in den oberen Lastbereich und umgekehrt.

Der in Fig. 1 dargestellte Funktionsablauf eines Einstellsystemes wird an einer Brennkraftmaschine 10 eingezetzt, die in einem Ansaugstutzen eine durch ein Drosselklappen-Stellglied 11 verstellbare Drosselklappe 12 und ein Einspritzventil 13 aufweist. Im Abgasrohr ist eine Lambda-Sonde 14 angeordnet. Zum Einstellsystem gehören ein Regelmittel 15, ein Lambda-Sollwert-ROM 16, ein Vorsteuerwert-ROM 17, ein Subtraktionsmittel 18, ein Multiplikationsmittel 19 und als für die Erfindung besonders wichtiges Funktionsmittel ein Verstellmittel 20. Letzteres weist ein Verstellsignal-ROM 21, ein Komparatormittel 22 und ein Übergangsmittel 23 auf. Das Komparatormittel 22 betätigt zwei Schalter, nämlich einen Verstellsignalschalter 24 und einen Sollwertschalter 25. Auch diese Schalter sind üblicherweise durch Teile eines Programmes realisiert.

Es sei zunächst angenommen, die Drosselklappe 12 werde direkt durch das Fahrpedal verstellt und der Sollwertschalter 25 sei auf die untere Stellung geschaltet, in der er einen Sollwert für Regelung auf Lambda gleich 1 auf das Subtraktionsmittel 18 gibt, dem zugleich die Spannung von der Lambda-Sonde 14 als Sollwert zugeführt wird. Das Regelmittel 15 gibt dann einen Regelfaktor an das Multiplikationsmittel 19 aus, der dort mit einem Vorsteuerwert für die Einspritzzeit multipliziert wird, wodurch die tatsächlich erforderliche Einspritzzeit erhalten wird, die dem Einspritzventil 13 zugeführt wird. Der Vorsteuerwert wird abhängig von der Stellung der Drosselklappe und der Drehzahl n aus dem Vorsteuerwert-ROM 17 ausgelesen. Unter diesen Annahmen liegt ein herkömmliches Einstellsystem vor, das auf Lambda gleich 1 regelt.

Wird nach wie vor angenommen, daß die Stellung der Drosselklappe 12 direkt von der Stellung des Fahrpedales abhängt, ist dagegen der Sollwertschalter 25 nach oben geschaltet, so daß ihm ein Sollwert vom Lambda-Sollwert-ROM 16 abhängig von der Drosselklappenstellung und der Drehzahl zugeführt wird, findet eine Regelung auf den ausgelesenen Sollwert statt. Der ausgelesene Sollwert führt zu einem Lambda-Wert größer 1, also zu einer Magerregelung.

Beim erfindungsgemäßen Verfahren und System mit den Funktionsverknüpfungen von Fig. 1 ist die Drosselklappe entgegen der oben genannten Annahme nicht direkt durch das Fahrpedal verstellbar, sondern das Fahrpedal-Stellungssignal FPS wird dem Verstellmittel 20 zugeführt, das dieses Signal verarbeitet und dann ein Verstellsignal an das Drosselklappen-Stellglied 11 ausgibt. Die Arbeitsweise des Verstellmittels 20 wird nun anhand von Fig. 2 näher erläutert.

In Fig. 2a ist die waagrechte Linie, die anzeigt, daß über den gesamten Bereich der Fahrpedalstellung FPS von 0% bis 100 % der Lambda-Wert konstant auf 1 bleibt, zwischen 0 % und einen Stellungs-Schwellwert FPSU 70 %, d. h. im unteren Lastbereich, strichpunktiert als SL′ und danach, also im oberen Lastbereich durchgezogen als SL eingezeichnet. Um bei einer jeweiligen Fahrpedalstellung FPS den Lambda-Wert 1 zu erhalten, muß der Drosselklappenwinkel α aufgezeichnet über der Fahrpedalstellung FPS einen Verlauf aufweisen, wie er durch die untere Kurve in Fig. 2b gegeben ist. Auch diese Kurve für stöchiometrischen Betrieb ist im unteren Lastbereich strichpunktiert eingezeichnet und mit SA′ bezeichnet, während der im oberen Lastbereich liegende Teil durchgezogen gezeichnet und mit SA bezeichnet ist.

Nun ist es jedoch so, daß das erfindungsgemäße Verfahren bzw. Einstellsystem nicht dazu dient, im gesamten Bereich eine stöchiometrische Einstellung vorzunehmen, sondern es dient dazu, im unteren Lastbereich für mageren Betrieb und im oberen Lastbereich für stöchiometrischen Betrieb zu sorgen. Die zu den vorbeschriebenen Kurven für stöchiometrischen Betrieb entsprechenden Kurven für mageren Betrieb liegen für den Lambda-Wert als Teiläste ML bzw. ML′ und den Drosselklappenwinkel als Teiläste MA bzw. MA′ in den Fig. 2a bzw. 2b jeweils oben. Bei magerem Betrieb erreicht die Drosselklappe bereits beim Stellungs-Schwellwert FPSU von 70 % den vollen Öffnungswinkel von 90°. Der dabei erreichte Lambda-Wert ist in Fig. 2a mit 1,4 angegeben. Wird der Wert des Fahrpedal-Stellungssignales FPS weiter erhöht, führt dies zu erhöhter Kraftstoffzufuhr und damit abfallendem Lambda-Wert, was in Fig. 2a durch die mit ML′ bezeichnete strichpunktierte Gerade dargestellt ist. Die entsprechende strichpunktiertz waagerechte Linie, die in Fig. 2b anzeigt, daß der Drosselklappenwinkel α bei Magerbetrieb unverändert auf 90° bleibt, ist mit MA′ bezeichnet. Diejenigen Kurventeile in Fig. 2a und 2b, die bei Magerbetrieb im Teillastbereich liegen, sind durchgezogen dargestellt und mit ML bzw. MA bezeichnet.

Es sei nun angenommen, daß die Brennkraftmaschine 10 zunächst stationär bei einem Fahrpedal-Stellungssignal FPS von 50 % betrieben wird. Dieser Wert liegt im unteren Lastbereich, so daß sowohl für den Lambda-Wert wie auch für den Drosselklappenwinkelung α Werte U_{ML} bzw. U_{SL} auf den jeweiligen Magerästen ML bzw. MA zugrundegelegt werden. Nun werde plötzlich zu einem Zeitpunkt t_{B}, der auch in Fig. 3 eingezeichnet ist, das Fahrpedal so weit verstellt, daß ein Fahrpedal-Stellungssignal von 80 %, entsprechend einem Wert im oberen Lastbereich, erreicht wird. Es sei angenommen, daß das Verstellen des Fahrpedales in einer Zeitspanne erfolge, die zwei Rechenzyklen des durch einen Mikrocomputer realisierten Einstellsystemes entspricht. Mit jedem Zündvorgang, oder mit einer gewissen Phasenverschiebung gegenüber jedem Zündvorgang, beginnt ein neuer Rechenzyklus, so daß bei einer Drehzahl von 3000 U/min bei einer Brennkraftmaschine mit 4 Zylindern die zwischen zwei Zyklusbeginnen liegende Zeit etwa 30 ms beträgt.

Es sei weiter angenommen, daß der Zeitpunkt t_{B}, zu dem der Beschleunigungsvorgang einsetzt, gerade mit dem Beginn eines Rechenzyklus zusammenfalle. Dieser Zyklus trägt in den Fig. 2 und 3 die Nummer "1". Mit Beginn des zweiten Rechenzyklus liegt das Fahrpedal-Stellungssignal FPS noch im unteren Lastbereich, wodurch die in den Fig. 2a und 2b mit "2" gekennzeichneten Werte auf dem jeweiligen Magerast ML für den Lambda-Wert bzw. MA den Drosselklappenwinkel eingestellt werden. Mit Beginn des dritten Zyklus, also nach zwei abgeschlossenen Zyklen, wie vorausgesetzt, hat das Fahrpedal-Stellungssignal zu einem Zeitpunkt t_{B1} den Endwert von 80 % erreicht, der im oberen Lastbereich liegt. Im oberen Lastbereich soll voraussetzungsgemäß stöchiometrischer Betrieb durchgeführt werden. Stöchiometrischem Betrieb im oberen Lastbereich bei einem Fahrpedal-Stellungssignal FPS von 80 % entsprechen die in Fig. 2a und 2b mit O_{SL} bzw. O_{SA} eingezeichneten Werte auf den Vollastästen SL und SA für Lambda bzw. den Drosselklappenwinkel. Dieser Sprung auf die Werte für stöchiometrischen Betrieb kann bei geeigneten Brennkraftmaschinen, die dabei kaum einen Drehmomentsprung aufweisen, tatsächlich durchgeführt werden. Um große Laufruhe jedoch auch bei in Bezug auf Laufruheeigenschaften kritischen Brennkraftmaschinen zu erzielen, wird vorteilhafterweise wie folgt weiterverfahren.

Nachdem das Komparatormittel 22 zu Beginn des dritten Rechenzyklus festgestellt hat, daß das Fahrpedal-Stellungssignal FPS im oberen Lastbereich liegt, ist noch unklar, ob die nun gemessene Stellung die Endstellung ist. Es könnte instationärer Betrieb vorliegen, bei dem das Fahrpedal noch weiter verstellt wird, und zwar innerhalb des oberen Lastbereiches zu größeren oder kleineren Werten oder sogar zurück in den unteren Lastbereich. Bei instationärem Betrieb gelten häufig besondere Steuerbedingungen, z. B. ist es seit langem üblich, eine Beschleunigungsanreicherung vorzunehmen, die abgeregelt wird. Abhängig von der jeweils vorliegenden Brennkraftmaschine kann es nachteilig sein, den Steuerfunktionen für instationären Betrieb noch Funktionen für den Wechsel vom Magerbetrieb auf stöchiometrischen Betrieb oder umgekehrt zu überlagern. Der Mikroprozessor überprüft daher für vier Zyklen ab dem Zeitpunkt t_{B1}, nämlich für die Zyklen "3", "4", "5" und "6", ob die Schwankung ΔFPS des Fahrpedal-Stellungssignales FPS über die vier Zyklen eine vorgegebene Schwankungsbreite ΔFPSU unterschreitet. Ist dies festgzstellt, wie im vorliegenden Beispiel, gibt das Komparatormittel 22, also im üblichen Fall ein vergleichender Programmschritt, ein Schaltsignal an den Verstellsignalschalter 24 und den Sollwertschalter 25 zum Umschalten von Magerbetrieb auf stöchiometrischen Betrieb aus. Aus dem Verstellsignal-ROM 21 werden dann nicht mehr die Drosselklappenwinkel α_{M} für mageren Betrieb, sondern Drosselklappenwinkel α_{S} für stöchiometrischen Betrieb abhängig von der Fahrpedalstellung FPS und der Drehzahl n ausgelesen. Der Grund für die Drehzahlabhängigkeit wird weiter unten erläutert. Außerdem werden aus dem Lambda-Sollwert-ROM 16 nicht mehr Sollwerte für Magerregelung in Abhängigkeit vom Drosselklappznwinkel α_{M} für mageren Betrieb und von der Drehzahl ausgelesen, sondern es wird nun ein fester Sollwert zum Erzielen von Lambda gleich 1 ausgelesen und das Regelmittel 15 regelt mit Hilfe dieses festen Sollwertes.

Als weitere vorteilhafte Ausgestaltung der Funktiongsverknüpfungen in einem Einstellsystem ist in der Ausführungsform von Fig. 1 das Übergangsmittel 23 vorhanden. Diese Programmstufe führt dazu, daß dann, wenn das Komparatormittel 22 schließlich zu einem Zeitpunkt t_{B2} das Umschalten von Magerbetrieb auf stöchiometrischen Betrieb vorgenommen hat, der Sprung von dem mit O_{ML} gekennzeichneten Drosselklappenwinkel auf dem strichpunktierten Magerast ML′ auf den mit O_{SL} gekennzeichneten Drosselklappenwinkel für dasselbe Fahrpedal-Stellungssignal FPS auf dem stöchiometrischen Ast SL nicht mit einem Schritt, also von einem Rechenzyklus auf den anderen durchgeführt wird. Vielmehr wird so verfahren, daß ein Sprung von einem Drosselklappenwinkel von 90° auf einen solchen von etwa 60°, wie im Ausführungsbeispiel, in vier Teilsprünge in den Rechenzyklen "7" - "10" untergliedert wird, z. B. in Sprünge auf 75, 65, 62 und schließlich 60°.

Außer den Werten U_{ML} und U_{MA} auf den Magerästen für den Lambda-Wert bzw. den Drosselklappenwinkel in den Fig. 2a bzw. 2b sind auf den strichpunktiert dargestellten stöchiometrischen Ästen im unteren Lastbereich jeweils Werte U_{SL} und U_{SA} für diejenige Fahrpedalstellung FPS eingezeichnet, zu der auch die Werte U_{ML} bzw. U_{MA} gehören. Es sei angenommen, daß das Fahrpedal von der im Beschleunigungsvorgang angenommenen Stellung im oberen Lastbereich zu einem späteren Zeitpunkt t_{V} (Fig. 3) plötzlich zum Verzögern wieder bis auf den ursprünglichen Wert im unteren Lastbereich zurückgenommen werde. Es wiederholt sich dann die oben beschriebene Funktion des Einstellsystemes in entsprechender Weise. Zu Beginn des zweiten Rechenzyklus (es wird wieder vorausgesetzt, daß das Fahrpedal in etwas weniger als zwei Zyklen verstellt wird) wird nun durch das Komparatormittel 22 festgestellt, daß ein Fahrpedal-Stellungssignal FPS kleiner als der Stellungs-Schwellwert FPSU erreicht ist, also ein Wert im unteren Lastbereich. Diese Bedingung alleine genügt jedoch wiederum nicht, um von stöchiometrischem Betrieb auf Magerbetrieb umzuschalten. Vielmehr werden aus dem Verstellsignal-ROM 21 nach wie vor Werte vom stöchiometrischen Ast ausgelesen, und zwar von dessen Teil SA′ im unteren Lastbereich. Erst wenn erneut über vier Zyklen die Schwankung Δ FPS des Fahrpedal-Stellungssignales die vorgegebene Schwankungsbreite Δ FPSU nicht überschritten hat, erfolgt das Umschalten zum Zeitpunkt t_{V2}. Auch in diesem Fall wird der Sprung mit dem Umschalten nicht in einem Schritt vollzogen, sondern innerhalb von vier Schritten erfolgt bis zum Zeitpunkt t_{V3} der Übergang von dem für den stöchiometrischen Ast SA′ ausgelesenen Drosselklappenwinkel α_{S} zu dem für denselben Wert des Fahrpedal-Stellungssignals FPS geltenden Drosselklappenwinkel α_{M} für mageren Betrieb auf dem Ast MA.

Weiter oben wurde erwähnt, daß im Verstellsignal-ROM 21 nicht nur jeweils ein Satz von Werten für den Zusammenhang zwischen der Fahrpedalstellung und dem Drosselklappenwinkel α_{M} für mageren Betrieb bzw. dem Drosselklappenwinkel α_{S} für stöchiometrischen Betrieb abgelegt sind, sondern daß mehrere Sätze für unterschiedliche Drehzahlen n vorhanden sind, so daß der jeweils zuständige Drosselklappenwinkel abhängig vom Signal des Komparatormittels 22, dem Wert des Fahrpedal-Stellungssianales FPS und der Drehzahl n ausgelesen wird. Der Grund liegt in folgendem. Wird eine Brennkraftmaschine mit hoher Last aber niedriger Drehzahl betrieben, z. B. bei Bergauffahrt des Fahrzeugs, in dem die Brennkraftmaschine angebracht ist, und wird dann das Fahrpedal von einer unteren Laststellung in eine obere Laststellung bewegt, hat dies zur Folge, daß wegen der üblichen Vollastanreicherung zwar mehr Kraftstoff geliefert wird, jedoch nicht mehr Luft angesaugt wird, da die ansaugbare Luftmenge oberhalb einer bestimmten Drosselklappenstellung nicht mehr durch die Drosselklappenstellung sondern durch die Drehzahl des Motores bestimmt ist. Soll nun von magerem Betrieb auf stöchiometrischen Betrieb umgestellt werden, muß die Drosselklappe sehr weit zurückgestellt werden, damit sich ihr Verstellen überhaupt in einem Verringern der Luftzufuhr auswirkt. Bei hoher Drehzahl dagegen, z. B. bei Bergabfahrt und bei dann erfolgendem Beschleunigen in den oberen Lastbereich hinein, wird bereits ein geringes Verringern des Drosselklappenwinkels zu einer Verringerung der ansaugbaren Luftmenge führen. Dies macht ersichtlich, daß der Zusammenhang zwischen der Fahrpedalstellung und dem Drosselklappenwinkel drehzahlabhängig ist.

Weiter oben wurde bereits erwähnt, daß die Werte für den Drosselklappenwinkel statt aus einer in einem Verstellsignalspeicher abgelegten Tabelle auch aus dem jeweiligen Wert der Fahrpedalstellung errechnet werden können. Entsprechend kann die Drehzahl bei einer solchen Berechnung berücksichtigt werden.

Aus dem oben genannten Grund, daß nämlich bei kleinen Drehzahlen die ansaugbare Luftmenge bereits ab einem relativ niedrigen Drosselklappenwinkel nicht mehr von der Stellung der Drosselklappe beeinflußt wird, ist es von Vorteil, den Stellungs-Schwellwert FPSU drehzahlabhängig auszulegen. Der Schwellwert kann z. B. bei etwa 1200 U/min bei etwa 27°, bei 2000 U/min bei etwa 40°, bei 3000 U/min bei etwa 60° und bei 4000 U/min bei etwa 70° liegen. Die im konkreten Fall anzuwendenden Werte hängen jedoch stark vom Drosselklappenquerschnitt und dem Volumen der Brennkraftmaschine ab. Würde der Stellungs-Schwellwert FPSU nicht mit abnehmender Drehzahl zu kleineren Drosselklappenwinkeln hin verschoben werden, hätte dies zur Folge, daß es ab demjenigen Wert, ab dem sich ein weiteres Öffnen der Drosselklappe nicht mehr auf die ansaugbare Luftmenge auswirkt, bei weiterbewegtem Fahrpedal zu keiner erhöhten Kraftstoffzufuhr und damit keinem erhöhten Drehmoment käme. Genau eine solche Erhöhung der Kraftstoffzufuhr und des Drehmomentes tritt aber ein, wenn bereits beim genannten Schwellwert von Magerbetrieb auf stöchiometrischen Betrieb umgeschaltet wird.

Beim ausführungsgemäßen Einstellsystem ist das Regelmittel 15 vorhanden. Ein Verstellmittel mit den oben beschriebenen Eigenschaften kann jedoch auch an einer nicht geregelten, sondern nur gesteuerten Brennkraftmaschine angewendet werden.

Es wird nochmals darauf hingewiesen, daß die Grundidee darin liegt, beim Wechsel vom unteren auf den oberen Lastbereich von Magerbetrieb auf stöchiometrischen Betrieb umzustellen und umgekehrt. Dieser Wechsel ist zumindest bei stationärem Betrieb vorzunehmen, d. h. dann, wenn mit Ablauf einer bestimmten Zeitspanne nach dem Wechsel vom unteren auf den oberen Lastbereich oder umgekehrt festgestellt ist, daß keine weitere größere Änderung des Fahrpedales mehr stattfindet. Vorzugsweise wird der Übergang von der einen Betriebsart zur anderen jedoch von der Bedingung abhängig gemacht, daß sich stationärer Betrieb eingestellt hat, und vorteilhafterweise wird der Übergang nicht sprunghaft, sondern gemäß einer Abregelfunktion aus gespeicherten Tabellenwerten oder gemäß einer mathematischen Funktion durchgeführt.

Es wird darauf hingeweisen, daß unter dem Begriff Fahrpedal allgemein eine Einrichtung zum Einstellen des von einer Bedienperson gewünschten Drehmomentes verstanden wird. In einem Kraftfahrzeug für Behinderte kann dies z. B. ein von Hand zu verstellender Hebel sein. Weiterhin wird darauf hingewiesen, daß der Begriff Drosselklappe allgemein als Einstellglied für die ansaugbare Luftmenge zu verstehen ist. In diesem Sinn kann Drosselklappe eine Hilfsklappe sein, die mit einem Nebenansaugkanal unabhängig von der eigentlichen Drosselklappe verstellt wird, die direkt mit dem Fahrpedal gekoppelt ist.

Als Zeitspannen für das Feststellen, ob stationärer Betrieb vorliegt, und für das Vornehmen des Überganges von magerem zu stöchiometrischem Betrieb oder umgekehrt, wurde die jeweilige Dauer von vier Rechenzyklen entsprechend vier Motorzyklen genannt. Diese Zeitspannen können jedoch unterschiedlich gewählt werden und jeweils zwischen 0 und einer größeren Anzahl von Zyklen, falls der Betrieb mit Hilfe eines Mikrocomputers erfolgt, abhängig z. B. vom jeweils gewünschten Laufruheverhalten einer jeweils vorliegenden Brennkraftmaschine vorgegeben werden. Für Brennkraftmaschinen mit besonderem Verhalten kann es auch von Vorteil sein, die Zeitspannen drehzahlabhängig zu gestalten, insbesondere mit zunehmender Drehzahl eine zunehmende Anzahl von Zyklen zu verwenden, was allerdings trotz der Zunahme der Zyklen zu einer Verkürzung der Zeitspanne führen kann.

## Patentansprüche

1. Verfahren zum Einstellen des Lambda-Wertes des einer Brennkraftmaschine zuzuführenden Luft/Kraftstoffgemisches, bei welchem Verfahren ein Drosselklappen-Stellglied abhängig vom jeweiligen Wert eines Fahrpedal-Stellungssignales zum Einstellen der der Brennkraftmaschine zuzuführenden Luftmenge so verstellt wird, daß unterhalb einem Stellungs-Schwellwert des Fahrpedal-Stellungssignales, d. h. im unteren Lastbereich ein mageres Luft/Kraftstoffgemisch erhalten wird,
**dadurch** **gekennzeichnet**, daß für Werte des Fahrpedal-Stellungssignales (FPS) oberhalb dem Stellungs-Schwellwert (FPSU), d. h. im oberen Lastbereich zumindest bei stationärem Betrieb die Drosselklappe so verstellt wird, daß im wesentlichen ein stöchiometrisches Gemisch (Lambda = 1) erhalten wird, und daß der Übergang von magerem Betrieb (α_{M}) auf stöchiometrischen Betrieb (α_{S}) und umgekehrt davon abhängig gemacht wird, daß die Schwankung (ΔFPS) des Fahrpedal-Stellungssignales (FPS) innerhalb einer vorgegebenen Zeitspanne eine vorgegebene Schwankungsbreite (ΔFPSU) unterschreitet.

2. Verfahren nach Anspruch 1, **dadurch gekennzeichnet**, daß der Stellungs-Schwellwert (FPSU) des Fahrpedal-Stellungssignales (FPS) drehzahlabhängig gewählt wird, und zwar vorzugsweise so, daß der Schwellwert in etwa dort liegt, wo bei der jeweils vorliegenden Drehzahl ein weiteres Öffnen der Drosselklappe keine wesentliche weitere Erhöhung der angesaugten Luftmenge mehr zur Folge hat.

3. Verfahren nach einem der Ansprüche 1 - 2, **dadurch gekennzeichnet** , daß das Verstellen der Drosselklappe beim Überschreiten des Stellungs-Schwellwertes (FPSU) mit drehzahlabhängigen Größen erfolgt.

4. Einstellsystem zum Einstellen des Lambda-Wertes des einer Brennkraftmaschine zuzuführenden Luft-/Kraftstoffgemisches, mit
- einem Verstellmittel, das abhängig vom jeweiligen Wert eines ihm zugeführten Fahrpedal-Stellungssignales ein Verstellsignal an ein Drosselklappen-Stellglied abgibt, zum Einstellen der der Brennkraftmaschine zuzuführenden Luftmenge so, daß unterhalb einem Stellungs-Schwellwert des Fahrpedal-Stellungssignales, d. h. im unteren Lastbereich ein mageres Luft-/Kraftstoffgemisch erhalten wird,
**dadurch gekennzeichnet**, daß
- das Verstellmittel (20) für Werte des Fahrpedal-Stellungssignales (FPS) oberhalb dem Stellungs-Schwellwert (FPSU), d. h. im oberen Lastbereich zumindest bei stationärem Betrieb Verstellsignale (α_{S}) solcher Größe ausgibt, daß im wesentlichen ein stöchiometrisches Gemisch (Lambda = 1) erhalten wird, und daß das Verstellmittel (20) ein Komparatormittel (22) aufweist, das den Übergang von Verstellsignalen für mageren Betrieb (α_{M}) auf solche für stöchiometrischen Betrieb (α_{S}) und umgekehrt davon abhänhig macht, daß die Schwankung (ΔFPS) des Fahrpedal-Stellungssignales (FPS) innerhalb einer vorgegebenen Zeitspanne eine vorgegebene Schwankungsbreite (ΔFPSU) unterschreitet.

5. Einstellsystem nach Anspruch 4, **dadurch gekennzeichnet**, daß das Verstellmittel (20) ein Übergangsmittel (23) aufweist, das beim Übergang von einem Vestellsignal für mageren Betrieb (α_{M}) auf ein solches für stöchiometrischen Betrieb (α_{S}) oder umgekehrt einen allmählichen Übergang innerhalb einer vorgegebenen Zeitspanne bewirkt.

6. Einstellsystem nach einem der Ansprüche 4, 5, **dadurch gekennzeichnet**, daß das Vestellmittel (20) einen Verstellsignalspeicher (21) aufweist, der adressierbar über Werte des Fahrpedal-Stellungssignales (FPS) für mageren und stöchiometrischen Betrieb jeweils einen Satz Verstellwerte (α_{M} bzw. α_{S}) speichert.

7. Einstellsystem nach einem der Ansprüche 4-6, **dadurch gekennzeichnet,** daß während derjenigen Zeitspannen, in denen das Verstellmittel (20) Verstellsignale für stöchiometrischen Betrieb (α_{S}) ausgibt, den Lambda-Wert auf 1 regelt.

8. Einstellsystem nach Anspruch 7, **dadurch gekennzeichnet**, daß das Regelmittel (15) zusätzlich während derjenigen Zeitspannen, in denen das Verstellmittel (20) Verstellsignale für mageren Betrieb (α_{M}) ausgibt, den Lambda-Wert auf einen abhängig von Werten von Betriebsgrößen (α_{M}, n) vorgegebenen mageren Wert regelt.

## Revendications

1. Procédé pour régler la valeur lambda d'un mélange air/carburant alimentant un moteur à combustion interne, procédé dans lequel un organe de réglage du clapet d'étranglement peut être déplacé en fonction de la valeur momentanée d'un signal de position de la pédale d'accélérateur pour régler la quantité d'air à fournir au moteur à combustion interne, de sorte qu'au-dessous d'une valeur de seuil du signal de position de la pédale d'accélérateur, c'est-à-dire dans la zone de charge inférieure, on obtient un mélange air/carburant plus maigre soit obtenu, procédé
caractérisé en ce que pour des valeurs du signal de position de la pédale d'accélérateur (FPS) au-dessus de la valeur de seuil (FPSU), c'est-à-dire dans la zone de charge supérieure, tout au moins en fonctionnement stationnaire le clapet d'étranglement est déplacé de façon à obtenir essentiellement un mélange stoechiométrique (lambda = 1), et en ce que le passage du fonctionnement plus maigre (α_{M}) au fonctionnement stoechiométrique (α_{S}) et inversement est rendu dépendant de ce que la fluctuation (ΔFPS) du signal de position de la pédale d'accélérateur (FPS) franchit vers le bas une largeur d'oscillation prédéfinie (ΔFPSU) à l'intérieur d'un laps de temps prédéfini.

2. Procédé selon la revendication 1, caractérisé en ce que la valeur de seuil (FPSU) du signal de position de la pédale d'accélérateur (FPS) est choisie en fonction de la vitesse de rotation et ceci, de préférence, de façon que la valeur de seuil se situe à peu près là où, pour la vitesse de rotation du moment, une plus large ouverture du clapet d'étranglement n'a plus pour conséquence une nouvelle augmentation notable de la quantité d'air aspirée.

3. Procédé selon une des revendications 1 et 2, caractérisé en ce que le déplacement du clapet d'étranglement lors du dépassement de la valeur de seuil (FPSU) s'effectue avec des grandeurs dépendant de la vitesse de rotation.

4. Système de réglage pour régler la valeur lambda du mélange air/carburant alimentant un moteur à combustion interne, avec
- un moyen de réglage qui, en fonction de la valeur momentanée d'un signal de position de la pédale d'accélérateur appliqué à ce moyen de réglage, délivre un signal de réglage à un organe de réglage de clapet d'étranglement, afin de régler la quantité d'air fournie au moteur à combustion interne de façon qu'au-dessous d'une valeur de seuil du signal de position de la pédale d'accélérateur, c'est-à-dire dans la zone de charge inférieure, on obtienne un mélange air/carburant plus maigre
système caractérisé en ce que
- le moyen de réglage (20), pour des valeurs du signal de position de la pédale d'accélérateur (FPS) au-dessus de la valeur de seuil (FPSU), c'est-à-dire dans la zone de charge supérieure, délivre, tout au moins en cas de fonctionnement stationnaire, des signaux de réglage (αs) d'une grandeur telle que l'on obtienne essentiellement un mélange stoechiométrique (lambda = 1), et en ce que le moyen de réglage (20) comporte un moyen de comparaison (22) qui rend le passage de signaux de réglage pour un fonctionnement maigre (α_{M}) à des signaux de réglagepour le fonctionnement stoechiométrique (αs) et inversement, dépendant de ce que l'oscillation (ΔFPS) du signal de position de la pédale d'accélérateur (FPS) franchit vers le bas une largeur d'oscillation prédéfinie (ΔFPSU) à l'intérieur d'un laps de temps prédéfini.

5. Système de réglage selon la revendication 4, caractérisé en ce que le moyen de réglage (20) comporte un moyen de passage (23) qui, lors d'un passage d'un signal de réglage pour fonctionnement maigre (α_{M}) à un signal de réglage pour fonctionnement stoechiométrique (αs) ou inversement, provoque un passage progressif à l'intérieur d'un laps de temps prédéfini.

6. Système de réglage selon une des revendications 4 ou 5, caractérisé en ce que le moyen de réglage (20) comporte une mémoire de signaux de réglage (21) qui, susceptible d'être adressée par l'intermédiaire de valeurs du signal de position de la pédale d'accélérateur (FPS), mémorise pour le fonctionnement maigre et le fonctionnement stoechiométrique, respectivement un jeu de valeurs de réglage (α_{M} ou bien α_{S}).

7. Système de réglage selon une des revendications 4 à 6, caractérisé en ce que pendant les laps de temps au cours desquels le moyen de réglage (20) délivre des signaux de réglage pour le fonctionnement stoechiométrique (αs), la valeur lambda est réglée sur 1.

8. Système de réglage selon la revendication 7, caractérisé en ce que, en outre, le moyen régulateur (15), pendant les laps de temps dans lesquels le moyen de réglage (20) délivre des signaux de réglage pour un fonctionnement maigre (α_{M}), règle la valeur lambda sur une valeur maigre prédéfinie dépendant de valeurs de grandeur de fonctionnement (α_{M}, n).

## Claims

1. Method for adjusting the lambda value of an air-fuel mixture which is to be supplied to an internal combustion engine, in which method a throttle flap actuator is adjusted in dependence on the respective value of a accelerator pedal position signal for adjusting the air volume to be supplied to the internal combustion engine in such a manner that a lean air/fuel mixture is obtained below a position threshold value of the accelerator pedal position signal, that is to say in the lower load range,
characterized in that for values of the accelerator pedal position signal (FPS) above the position threshold value (FPSU), that is to say in the upper load range, the throttle flap is adjusted, at least in steady-state operation, in such a manner that essentially a stoichiometric mixture (lambda = 1) is obtained and in that the transition from lean operation (α_{M}) to stoichiometric operation (α_{S}) and conversely is made dependent on the fact that the fluctuation (ΔFPS) of the accelerator pedal position signal (FPS) drops below a predetermined fluctuation range (ΔFPSU) within a predetermined time interval.

2. Method according to Claim 1, characterized in that the position threshold value (FPSU) of the accelerator pedal position signal (FPS) is selected to be dependent on rotation speed, preferably in such a manner that the threshold value is approximately located at the point where a further opening of the throttle flap no longer results in any significant further increase in the air volume taken in at the rotational speed existing in each case.

3. Method according to one of Claims 1 - 2, characterized in that the throttle flap is adjusted with rotational-speed-dependent values when the position threshold value (FPSU) is exceeded.

4. Adjusting system for adjusting the lambda value of the air/fuel mixture to be supplied to an internal combustion engine, comprising
- an adjusting means which outputs an adjusting signal to a throttle flap actuator in dependence on the respective value of a accelerator pedal position signal supplied to it, for adjusting the volume of air to be supplied to the internal combustion engine in such a manner that a lean air/fuel mixture is obtained below a position threshold value of the accelerator pedal position signal, that is to say in the lower load range,
characterized in that
- the adjusting means (20) outputs, at least during steady-state operation, adjusting signals (αs) of such a value that essentially a stoichiometric mixture (lambda = 1) is obtained for values of the accelerator pedal position signal (FPS) above the position threshold value (FPSU), that is to say in the upper load range and in that the adjusting means (20) exhibits a comparator means (22) which makes the transition from adjusting signals for lean operation (αm) to those for stoichiometric operation (αs) and conversely dependent on the fact that the fluctuation (ΔFPS) of the accelerator pedal position signal (FPS) drops below a predetermined fluctuation range (ΔFPSU) within a predetermined time interval.

5. Adjusting system according to Claim 4, characterized in that the adjusting means (20) exhibits a transition means (23) which effects a gradual transition within a predetermined time interval during the transition from an adjusting signal for lean operation (αm) to one for stoichiometric operation (αs) or conversely.

6. Adjusting system according to one of Claims 4, 5 characterized in that the adjusting means (20) exhibits an adjusting signal memory (21) which in each case stores a set of adjusting values (αm and αs, respectively) addressably via values of the accelerator pedal position signal (FPS) for lean and stoichiometric operation.

7. Adjusting system according to one of Claims 4 - 6, characterized in that during the time intervals in which the adjusting means (20) outputs adjusting signals for stoichiometric operation (αs) the lambda value is controlled to 1.

8. Adjusting system according to Claim 7, characterized in that the control means (15) additionally controls the lambda value to a lean value which is predetermined in dependence on values of operational variables (α_{M}, n) during the time intervals in which the adjusting means (20) outputs adjusting signals for lean operation (α_{M}).time interval in spite of the increase in cycles.
